# FASCICULE DE BREVET EUROPEEN

(11) **EP 0 265 321 B1**
(45) Date de publication et mention de la délivrance du brevet: **30.09.1992**
(21) Numéro de dépôt: 87402245.2
(22) Date de dépôt: 08.10.1987
(51) Int. Cl.: H01R 43/01

(54) **Agencement de connexion à fente pour fil électrique et outil de connexion correspondant**
Geschlitzte Anschlusseinrichtung für elektrisches Kabel und dementsprechendes Anschlusswerkzeug
Slotted connecting arrangement for an electrical cable, and connecting tool therefor

(30) Priorité: 10.10.1986 FR 8614133
(43) Date de publication de la demande: 27.04.1988
(73) Titulaire: ENTRELEC SA, F-69100 Villeurbanne (FR)
(72) Inventeur: Heng, Jean-Paul, F-69005 Lyon (FR); Ruiz, Ariel, F-69100 Villeurbanne (FR); Boissonnet, Alain, F-69420 Condrieu (FR)
(74) Mandataire: Weinmiller, Jürgen

(56) Documents cités:
- EP-A- 0 045 154
- FR-A- 2 197 249
- US-A- 3 504 416
- US-A- 3 810 288
- US-A- 4 210 378

## Description

La présente invention concerne un agencement de connexion à fente de dénudage et de retenue de fil pour un ou plusieurs fils électriques et un outil destiné à assurer la connexion des fils dans de tels agencements.

De tels agencements de connexion sont habituellement mis en oeuvre pour raccorder des fils entre eux dans des organes de type bloc de jonction ou pour raccorder des fils à un appareillage électrique.

Le document US-A- 3 810 281 décrit un agencement de connexion à fente pour fil électrique dans lequel au moins une pièce conductrice de connexion est immobilisée dans un boîtier isolant doté d'au moins une ouverture s'étendant en regard d'une fente de dénudage et de retenue d'âme de fil, qui assure la connexion électrique et qui est ménagée au long d'une paroi de la pièce de connexion; l'ouverture permet l'insertion d'un fil à raccorder transversalement au-dessus d'une embouchure dénudante de la fente ainsi que l'immobilisation ultérieure du fil par sa gaine isolante. Le boîtier est doté d'au moins un orifice d'introduction pour une lame rigide et mobile d'insertion d'un outil extérieur qui est destinée à coulisser au long de la fente lors de l'insertion d'un fil; il est aussi muni d'un dispositif de positionnement d'outil, par orifice d'introduction; ce dispositif est constitué pour une saillie au centre de laquelle est ménagé l'orifice d'introduction considéré et sur laquelle vient s'accrocher une extrémité de l'outil comportant ladite lame d'insertion.

Classiquement chaque fente de dénudage et de retenue de fil est munie, à l'une de ses extrémités, d'une embouchure évasée destinée à faciliter l'insertion longitudinale dans la fente d'un fil à raccorder disposé transversalement et à assurer simultanément une coupe transversale de l'isolant gainant ce fil. L'âme du fil, localement dénudée par l'embouchure de fente, vient en contact avec les bords de cette fente qui l'immobilisent par leur pression et qui assurent simultanément une continuité électrique entre le fil et la pièce conductrice; la gaine isolante du fil est simultanément coincée entre les bords d'une ouverture de coincement de gaine qui s'étend au regard de la fente de dénudage et de maintien dans un boîtier isolant où est généralement logée la pièce conductrice.

La connexion d'un fil à un tel agencement nécessite l'application d'une force d'enfoncement sur le fil qui implique le plus souvent la mise en oeuvre d'un outil démultiplicateur, que l'on souhaite le plus souvent simple, par exemple un levier.

Ce type d'outil, qui permet de développer une puissance suffisante, a par contre l'inconvénient d'être imprécis et éventuellement dommageable pour l'agencement de connexion lorsqu'il est mis en oeuvre par des utilisateurs dont la force, l'habilité ou l'application varient notablement.

De ce fait, on cherche à créer des agencements de connexion et des outils permettant d'obtenir une bonne régularité de qualité des connexions, avec un coût raisonnable.

A cet effet la présente invention propose un agencement de connexion à fente pour fil électrique dans lequel au moins une pièce conductrice de connexion est immobilisée dans un boîtier isolant doté d'au moins une ouverture s'étendant en regard d'une fente de dénudage et de retenue d'âme de fil, qui assure la connexion électrique et qui est ménagée au long d'une paroi de ladite pièce de connexion, ladite ouverture permettant l'insertion d'un fil à raccorder transversalement au-dessus d'une embouchure dénudante de la fente ainsi que l'immobilisation ultérieure du fil par sa gaine isolante. Le boîtier est doté d'au moins un orifice d'introduction pour une lame rigide et mobile d'insertion d'un outil extérieur qui est destinée à coulisser au long de la fente lors de l'insertion d'un fil; il est aussi muni d'un dispositif de positionnement d'outil; par orifice d'introduction; ce dispositif est constitué par une saillie au centre de laquelle est ménagée l'orifice d'introduction considéré et sur laquelle vient s'accrocher une extrémité de l'outil comportant ladite lame d'insertion.

Selon une caractéristique de l'invention l'orifice d'introduction est intérieurement doté de rebords d'accrochage pour des éléments mobiles de fixation portés par l'extrémité d'outil qui sont aptes à pénétrer dans l'orifice d'introduction préalablement à la lame d'insertion pour s'accrocher aux rebords en immobilisant l'outil par rapport au boîtier isolant, lors de l'actionnement de cette lame d'insertion.

L'invention propose aussi un outil de connexion doté d'une lame rigide d'insertion de fil qui est mobile dans un conduit de guidage entre une position pour laquelle cette lame est rétractée à l'intérieur du conduit dans l'outil et une position pour laquelle elle saille par une de ses extrémités hors de l'outil, ainsi que de moyens pour placer l'outil sur un boîtier isolant d'un agencement de raccordement, en position de fonctionnement au dessus d'un orifice d'introduction de lame d'insertion dudit boîtier.

Selon une caractéristique de l'invention, l'outil de connexion comporte une extrémité de sortie de lame d'insertion agencée pour s'encastrer extérieurement par translation sur une saillie de boîtier au centre de laquelle se trouve un orifice d'introduction de lame, ladite extrémité étant centralement dotée de deux lames souples assujetties dans le conduit de part et d'autre de la lame d'insertion qui coulisse entre elles, ces deux lames souples saillant identiquement hors du conduit à l'extérieur de l'outil, chacune par une extrémité en forme de bourrelet, de manière que lesdits bourrelets, élastiquement ramenés l'un vers l'autre par les lames qui les comportent dans une position permettant leur introduction dans un orifice, soient écartés l'un de l'autre par la saillie de la lame d'insertion hors de l'outil et soient en conséquence aptes à venir se coincer sous des rebords d'accrochage ménagés de manière interne dans l'orifice d'introduction considéré, en immobilisant l'outil en position de fonctionnement sur le boîtier tant que la lame d'insertion n'est pas rétractée.

L'invention, ses caractéristiques et ses avantages sont précisés dans la description qui suit en liaison avec les figures répertoriées ci-dessous.

La figure 1 montre un agencement de connexion selon l'invention vu de côté.

La figure 2 montre une coupe selon II-II de l'agencement présenté figure 1 à laquelle on a associé un embout d'outil de connexion selon l'invention et un fil à raccorder.

La figure 3 montre une vue de dessus de l'agencement de connexion selon l'invention.

La figure 4 est un montage en coupe montrant un positionnement d'une lame d'outil de connexion selon l'invention dans une pièce conductrice de connexion d'un agencement selon l'invention.

La figure 5 présente une coupe schématique d'un exemple d'outil manuel de connexion selon l'invention, dont une demi-coque est ôtée.

Les figures 6 et 7 présentent deux coupes médianes orthogonales d'une portion de l'outil de connexion selon l'invention, une demi-coque étant ôtée sur la figure 6.

Les figures 8 à 11 présentent quatre montages montrant le fonctionnement de l'outil successivement avant connexion pour les deux premières et en fin de connexion d'un fil pour les deux dernières, une demi-coque étant ôtée sur les figures 8 et 10.

L'agencement de connexion à fente selon l'invention est destiné à être intégré dans un équipement électrique 1 du type organe ou appareillage pour assurer le raccordement électrique d'un ou de plusieurs fils 2 à cet équipement.

Dans l'exemple ici pris en compte l'équipment électrique est un bloc de jonction dont seule une moitié a été montrée en figure 2, l'autre moitié étant symétrique selon un plan médian de trace XXʹ considéré comme perpendiculaire au plan du dessin.

Chaque moitié de bloc de jonction est dotée d'un agencement de connexion à fente selon l'invention; chaque agencement de connexion comporte une pièce conductrice de connexion 3 apte à recevoir au moins un et éventuellement plusieurs fils en parallèle.

Dans la réalisation présentée la pièce conductrice 3 d'un agencement de connexion est susceptible d'être électriquement reliée à une autre pièce conductrice du bloc, par l'intermédiaire d'un organe contacteur apte à venir se plaquer contre un plot approprié 4 de la pièce conductrice 3, l'autre pièce et l'organe contacteur n'étant pas représentés ici.

Bien entendu la pièce conductrice 3 est ègalement susceptible d'être directement connectée par sa base à une pièce analogue montée symétriquement par rapport à elle comme cela est classique dans de nombreux blocs de jonction. La ba rrette commune unissant les pièces par leur base ne comporte alors plus de plot 4.

La pièce 3 est immobilisée dans un logement 50 prévu à cet effet dans un boîtier isolant 5 qui contient au moins partiellement et ici totalement l'équipement électrique 1. Ce boîtier isolant 5 est par exemple constitué par assemblage de deux demi-coques complémentaires, qui sont par exemple rendues solidaires par soudage ultrasonique après introduction des organes internes qu'elles doivent contenir, telles les pièces conductrices 3 et l'organe contacteur.

Dans l'exemple de réalisation proposé en figure 1, les deux demi-coques ont un plan de joint qui correspond au plan longitudinal médian de trace Y-Yʹ.

Chaque pièce conductrice 3 comporte une fente 30 de dénudage et de retenue pour les âmes 20 des fils 2 à raccorder - figure 1 -cette fente étant ici rectiligne et s'ouvrant par une embouchure dénudante 34 à l'une de ses extrémités.

Dans l'exemple non limitatif de réalisation, la fente 30 est ménagée au long d'une paroi d'une partie profilée de la pièce 3, cette dernière étant obtenue, à partir d'un flan plan, par un matricage entraînant sa découpe, son pliage et éventuellement des amincissements localisés.

La partie profilée de la pièce 3 a pour exemple une section transversale polygonale creuse qui correspond ici à un U dont les extrémités libres ont été obliquement et également repliées l'une vers l'autre, comme on le voit sur la figure 4.

La partie profilée ainsi obtenue comporte deux plis d'extrémité 31 correspondant aux extrémités libres obliquement repliées évoquées ci-dessus; ces deux plis bordent la fente 30 qu'ils délimitent et ils sont ici extérieurement amincis vers cette fente.

Les deux parois parallèles 32, qui portent chacune un pli 31, participent à l'immobilisation de la pièce 3 dans son logement 50 conjointement avec la paroi de fond 33 à laquelle elles sont perpendiculairement orientées.

L'embouchure dénudante 34 de la pièce conductrice 3 est obtenue par découpe oblique symétrique des plis 31 à une de leurs deux extrémités, cette découpe oblique permet d'obtenir une embouchure évasée. Dans une forme préférée de réalisation le pliage ultérieur des plis 31, par rapport aux parois 32 qui les portent, crée une arête supérieure suffisante pour entamer la gaine 21 des fils 2 poussés dans cette embouchure.

Les plis 31, les parois parallèles 32 et la paroi de fond 33 délimitent une cavité que l'on fait déboucher à l'extérieur du boîtier 5 par un orifice 51, dit d'introduction de lame d'outil, ménagé dans ce boîtier 5 à proximité de l'embouchure dénudante 34, orthogonalement à cette dernière et ici à la partie supérieure sur le bloc représenté sur la figure 2.

L'orifice 51 s'ouvre ici dans la zone centrale d'un dispositif de positionnement d'outil constitué par une saillie 52 formée à la partie supérieure du boîtier 5 sur la figure 2.

Cette saillie 52 a ici une forme rectangulaire et comporte en son centre l'orifice 51, qui est lui même de forme rectangulaire -figure 3 -.

L'orifice 51 est disposé de manière à dégager un accès pour une lame 60 d'un outil de connexion 6 - figure 2 - dans le boîtier 5, soit ici dans la fente 30 et de part et d'autre des plis 31, c'est-à-dire à l'intérieur et à l'extérieur de la pièce profilée.

Au moins deux des côtés de l'orifice 51 de forme rectangulaire, ici les bords longitudinaux, sont garnis de rebords 53 qui délimitent la largeur de l'orifice en haut de saillie 52 et qui sont destinés à permettre un accrochage de l'outil de connexion 6. Ce dernier est doté à cet effet d'extrémités renflées 61 portées par des lames souples 62 et constituant des éléments mobiles de fixation de l'outil au boîtier.

Le boîtier 5 est également doté d'une ouverture qui s'étend en regard de la fente 30 pour permettre l'insertion successive des fils 2 transversalement au dessus de l'embouchure dénud ante 34 et le coincement des gaines 21 de ces fils l'une au dessus de l'autre simultanément au coincement de leurs âmes 20 dans la fente 30.

L'ouverture comporte ici un trou de forme cylindrique 54 à travers lequel il est possible d'enforcer axialement un fil au dessus de l'embouchure dénudante 34 et en butée en fond de logement 50, au delà de l'embouchure dénudante 34 de la pièce conductrice 3.

Le trou cylindrique 54 communique avec une lumière rectiligne 55 qui débouche à sa partie inférieure sur la figure 1 et qui s'étend au droit de la fente 30 lorsque la pièce conductrice 3 est en place.

La lumière rectiligne 55 est destinée à assurer la retenue des gaines 21 des fils 2 connectés, elle a donc une largeur légèrement inférieure au diamètre de la plus petite des gaines prévues et comporte des bossages 80 réalisés sous le trou cylindrique 54 dans la lumière rectiligne pour empêcher la remontée d'un fil, bloqué par sa gaine dans la lumière rectiligne, vers ce trou cylindrique 54.

Dans l'exemple de réalisation proposé, un second trou 56 est ménagé dans le boîtier 5 à l'autre extrémité de la lumière rectiligne 55 par rapport au trou 54, il débouche sous sa fente 30 de la pièce conductrice 3 pour permettre le retrait d'un fil préalablement raccordé par coincement de son âme 20 dans cette fente 30.

Dans une autre forme de réalisation, non figurée ici, la lumière rectiligne 55 se ferme au ras de la base de la pièce de connexion et ne comporte pas de second trou.

Deux lumières auxiliaires 57 bordent latéralement la lumière rectiligne 55 de manière à permettre à la déformation des zones du boîtier 5 qui assurent le coincement des gaines, sans que pour cela les dimensions extérieures du boîtier soient modifiées lorsque des gaines y sont immobilisées.

L'outil de connexion 6 comporte, comme on l'a vu, une lame rigide 60 d'insertion de fil esquissée sur les figures 2 et 4 et précisée sur les figures 6 à 8. Cette lame d'insertion 60 est destinée à venir s'insérer à travers l'orifice 51 d'introduction d'outil dans le logement 50 qui contient la pièce conductrice 3, le long de la fente 30 de cette pièce conductrice.

Cette lame d'insertion 60 est destinée à venir presser sur chaque fil 2 à connecter de manière à enforcer transversalement l'âme 20 de ce fil dans la fente 30 et sa gaine 21 dans la lumière rectiligne 55 où elles se coincent.

Dans une forme préférée de réalisation la lame d'insertion 60 est apte à passer entre les bords 31 de la fente 30 et de part et d'autre de ces bords; elle se présente alors sous forme d'une lame plane, longiligne, dotée symétripquement de rainures longitudinales 63 réduisant son épaisseur à une valeur inférieure à la distance entre bords 31 de fente 30 de pièce de connexion, ce qui lui permet de coulisser longitudinalement entre ces bords 31 alors logés chacun dans une rainure.

Dans l'exemple de réalisation présenté, la lame d'insertion 60 comporte deux paires de rainures 63 disposées symétriquement par rapport à l'axe longitudinal de la lame, celui-ci étant supposé perpendiculaire au plan de la feuille portant la figure 4. Une telle disposition est notamment avantageuse pour l'utilisateur dans la mesure où elle évite de modifier l'orientation de l'outil de connexion pour connecter des fils à des piéces conductrices montées dos à dos dans un même boîtier, comme cela se passe classiquement dans les blocs de jonction, en particulier dans celui dont une moitié est présentée en figure 2.

Une solution simplifiée non représentée met en oeuvre une lame ne comportant qu'une seule paire de rainures 63. Cette lame correspond pratiquement à une moitié de lame 60 de la figure 4 coupée longitudinalement selon un plan médian transversal, elle possède par exemple une symétrie par rapport à un plan transversal passant par le fond des rainures 63.

La lame d'insertion 60 de l'outil de connexion 6 présenté figure 5 coulisse dans un conduit de guidage 64 qui contient également un poussoir 65, par exemple cylindrique, portant la lame d'insertion 60 à une extrémité et recevant à l'autre extrémité la poussée d'une gâchette 66 de manoeuvre articulée sur une crosse de préhension 67 de l'outil.

La partie de l'outil de connexion ou est ménagé le conduit de guidage est composée par exemple de deux demi-coques symétriques accolées 6A, 6B - figure 7 -.

Un ressort à boudin 68 ceinture ici une partie du poussoir 65 et/ou de la lame d'insertion 60, il tend à ramener cette dernière en fond de conduit 64, dans une position rétractée, lorsque la gâchette 66 est relâchée, après traction complète, un classique système à cliquet non figuré obligeant l'utilisateur à poursuivre toute traction commencée.

La rapprochement de la gâchette 66 vers la crosse 67 entraîne la sortie de la lame d'insertion 60 hors du conduit 64 et hors de l'outil 6. Accessoirement la gâchette et la crosse comportent chacune une portion coupante 69, à proximité de leur articulation commune 80 pour permettre le sectionnement d'un fil, comme une paire de ciseaux, lors des opérations de raccordement.

Deux pièces de fixation 70 sont disposées de part et d'autre de la lame d'insertion 60 et des deux lames souples 62 de part et d'autre de cette lame d'insertion; elles fixent les lames souples sur le corps
de l'outil 6 au delà du conduit 64 de part et d'un guide 71 où coulisse la lame d'insertion 60.

La lame d'insertion 60 est située en retrait par rapport aux lames souples lorsque la gâchette 66 est relâchée, elle coulisse entre elles en les séparant lorsque cette gâchette est pressée.

Dans l'exemple de réalisation proposé, les lames souples 62 ont leurs bases finissent parallèles à la lame d'insertion 60, elles sont inclinées l'une vers l'autre au delà du guide 71 et à l'extérieur de l'outil 6 de manière à se joindre à leur extrémité libre ; les deux extrémités libres accolées sont extérieurement roulées pour former chacune un bourrelet 61, facilitant l'introduction et l'extraction de l'outil dans et hors de l'orifice 51, en raison de sa forme arrondie.

Les bourrelets 61 s'écartent vers l'extérieur lorsque la lame d'insertion 60 est en saillie hors de l'outil 6 et reviennent l'un vers l'autre lorsque la gâchette est lâchée et que en conséquence la lame d'insertion 69 est rétractée à l'intérieur de l'outil 6.

Pour obtenir une bonne régularité des connexions, l'outil de raccordement 6 vient se positionner de manière précise par rapport à l'orifice 51 d'un agencement de connexion d'un boîtier 5 en venant s'encastrer en translation par une extrémité, dite de sortie de lame, sur la saillie 52 dans la zone centrale de laquelle est ménagé l'orifice d'introduction 51 concerné.

En ce but, les demi-coques 6A et 6B s'unissent pour former un embout tubulaire en deux parties, ces dernières se joignent et déterminent une portée permettant à l'outil 6 de se positionner sur l'élément en saillie 52 par une zone plane d'appui 72 - figure 6 à 8 - et de se centrer par rapport à cet élément en saillie qu'il vient latéralement enserrer grâce à deux éléments latéraux de centrage constitués ici par des prolongements 73, comme le montre la figure 8.

La zone plane d'appui 72 formée en extrémité des demi-coques 6A, 6B est complétée par les extrémités correspondantes des deux pièces de fixation 70.

Dans la forme de réalisation proposée, les prolongements 73 se terminent au même niveau que les bourrelets 61 qu'ils protégent partiellement, les lames souples 62 saillant au centre de l'extrémité de sortie de lame.

La largeur de l'orifice 51 d'un agencement de connexion sur un boîtier 5 correspond pratiquement à la somme des épaisseurs des lames souples 62 et de la lame d'insertion 60 de manière qu'un positionnement transversal suffisant de l'outil 6 soit obtenu, lorsque les bourrelets 61 sont sous les rebords 53, les lames souples 62 et la lame d'insertion 60 traversant alors l'orifice.

Pour effectuer une connexion d'un fil 2 dans une pièce conductrice 3 d'un agencement de connexion logé dans un boîtier 5, on introduit une extrémité non dénudée du fil 2 à travers le trou 54 jusqu'à ce qu'il vienne en butée en fond de logement 50 au dessus et au delà des bords 31 de fente 30 de la pièce conductrice 3 -figure 8 -.

L'outil 6 est positionné, gâchette relâchée et en conséquence lame d'insertion 60 rétractée, sur la saillie 52 qu'il coiffe, l'embout tubulaire venant par translation s'encastrer sur cette saillie. A cet effet les éléments latéraux de centrage 73 viennent se positionner de part et d'autre de cette saillie - figure 8 -et les bourrelets 61 des lames souples 62 pénétrent à travers l'orifice 51 sous le niveau des rebords 53, lorsque la portée plane 72 de l'outil de connexion 6 vient en appui sur le sommet de la saillie 52 -figure 9 -.

L'exercice d'une pression sur la gâchette 66 de l'outil de connexion 6 vers la crosse 67 entraîne une translation du poussoir 65 et de la lame d'insertion 60 en même temps qu'une compression du ressort 68. La lame d'insertion 60 écarte alors les lames souples 62 dont les bourrelets 61 viennent se coincer sous les rebords 53 du boîtier en solidarisant l'outil 6 au boîtier 5.

La lame d'insertion 60 vient prendre appui sur la gaine 20 du fil à connecter et l'entraîne d'abord dans l'embouchure dénudante de la pièce de connexion où cette gaine est entaillée, puis simultanément dans la fente 30 et dans la lumière 55 où respectivement l'âme 20 et la gaine 21 du fil sont coincées -figures 10 et 11 -
Le relâchement de la gâchette de l'outil 6 entraîne l'escamotage de la lame d'insertion 60 dans l'outil par le ressort 68 et le rapprochement des bourrelets 61 qui reviennent élastiquement l'un vers l'autre en désolidarisant l'outil 6 du boîtier 5.

Une connexion d'un second fil peut alors être effectuée de manière identique, ce second fil repoussant élastiquement le premier plus profond dans la fente 30 et dans la lumière 55.

Il est également possible d'extraire le premier fil 2 connecté grâce à la lame d'insertion 60 venant pousser ce premier fil hors de la pièce conductrice 3 au niveau du trou 56 qui permet son extraction.

L'action sur la gâchette 66 doit alors être prolongée pour obtenir ce résultat et il est préférable de prévoir un système par exemple à crans, associé à la gâchette, de manière connue en soi et non décrite ici, pour différencier la course de connexion de cette gâchette par rapport à celle plus longue de déconnexion.

Lorsque la lumière rectiligne 55 se ferme au ras de la base de la pièce de connexion 3 en l'absence de trou 56 en bas de lumière, il est prévu d'utiliser un outil d'extraction 81 pénétrant à travers l'orifice 51, en l'absence d'outil 6, pour ressortir un fil 2 préalablement raccordé.

L'outil d'extraction 81, montré logé dans la manche 67 d'outil 6 sur la figure 5, est ici composé d'un manche porteur d'une mince tige rigide coudée à angle droit en extrémité.

L'outil d'extraction 81 permet, aprés avoir été extrait du manche 67, de venir soulever un fil 2 immobilisé dans la fente de dénudage et de maintien de la pièce de connexion 3, en pénétrant dans cette pièce par l'orifice 51 et en s'accrochant sous le fil 2 par son extrémité coudée. Ce fil 2 est ainsi remonté vers le trou cylindrique 54 à travers lequel il est alors possible de l'extraire.

Il peut être envisagé d'actionner la lame d'outil par d'autres moyens que le système à gâchette, par exemple à l'aide d'un système de pression fluidique n'exigeant pas nécessairement la présence d'une crosse.

## Revendications

1. Agencement de connexion à fente, pour fil électrique (2), notamment destiné à un bloc de jonction électrique, dans lequel au moins une pièce conductrice de connexion (3) est immobilisée dans un boîtier isolant (5) doté d'au moins une ouverture s'étendant en regard d'une fente (30) de dénudage et de retenue d'âme de fil, qui assure la connexion électrique et qui est ménagée au long d'une paroi de ladite pièce de connexion, ladite ouverture permettant l'insertion d'un fil à raccorder transversalement au dessus d'une embouchure dénudante (34) de la fente ainsi que l'immobilisation ultérieure du fil par sa gaine (21) isolante, le boîtier, doté d'au moins un orifice d'introduction (51) pour une lame d'insertion (60), appartenant à un outil extérieur (6), qui est rigide, mobile et destinée à coulisser au long de la fente lors de l'insertion d'un fil, étant muni d'un dispositif de positionnement d'outil, par orifice d'introduction, ce dispositif étant constitué par une saillie (52) au centre de laquelle est ménagé l'orifice d'introduction (51) considéré et sur laquelle vient s'accrocher une extrémité d'outil comportant ladite lame d'insertion (60), caractérisé en ce que l'orifice d'introduction est intérieurement doté de rebords d'accrochage (53) pour des éléments mobiles de fixation (61, 62) portés par l'extrémité d'outil qui sont aptes à pénétrer dans l'orifice d'introduction préalablement à la lame d'insertion pour s'accrocher aux rebords en immobilisant l'outil par rapport au boîtier isolant, lors de l'actionnement de la lame d'insertion.

2. Agencement de connexion à fente selon la revendication 1, caractérisé en ce que la saillie (52), centrée autour d'un orifice d'introduction (51), est d'allure rectangulaire, comme cet orifice qui est latéralement bordé sur deux de ses côtés parallèles par des rebords d'accrochage (53) symétriques.

3. Outil de connexion d'au moins un fil électrique à un agencement de raccordement selon au moins une des revendications précédentes, doté d'une lame rigide d'insertion de fil (60) qui est mobile dans un conduit de guidage (64) entre une position pour laquelle cette lame est retractée à l'intérieur du conduit dans l'outil (6) et une position pour laquelle elle saille par une de ses extrémités en position d'insertion, hors de l'outil, ainsi que de moyens pour positionner l'outil sur un boîtier isolant (5) d'agencement de connexion en position de fonctionnement au dessus d'un orifice d'introduction (51) de lame d'insertion (60) dudit boîtier, l'outil (6) comportant à cet effet une extrémité (72, 73) de sortie de lame d'insertion agencée pour s'accrocher sur une saillie (52) de boîtier au centre de laquelle se trouve un orifice (51) d'introduction de lame, caractérisé en ce que ladite extrémité de sortie de lame est centralement dotée de deux lames souples (62) assujetties dans le conduit de guidage (64) de part et d'autre de la lame d'insertion (60) qui coulisse entre elles, ces deux lames souples saillant identiquement hors du conduit à l'extérieur de l'outil, chacune par une extrémité en forme de bourrelet (61) de manière que lesdits bourrelets, élastiquement ramenés l'un vers l'autre par les lames souples (62) qui les comportent dans une position permettant leur introduction dans un orifice, soient écartés l'un de l'autre par la saillie de la lame d'insertion (60) hors de l'outil et soient en conséquence aptes à venir se coincer sous des rebords d'accrochage (53) ménagés de manière interne dans l'orifice d'introduction (51) considéré, en immobilisant l'outil en position de fonctionnement sur le boîtier (5), tant que la lame d'insertion n'est pas rétractée.

4. Outil de connexion selon la revendication 3, caractérisé en ce que l'extrémité de sortie de lame d'insertion (60) de l'outil est dotée de moyens de positionnement formés d'une zone plane d'appui (72) de l'outil en bout de saillie de positionnement dudit outil et d'éléments latéraux fixes de centrage (73) assurant le positionnement latéral précis de l'outil sur la saillie et par rapport à l'orifice d'introduction (51) pour permettre une pénétration précise de la lame d'insertion dans cet orifice au cours de l'opération de connexion.

5. Outil de connexion selon la revendication 4, caractérisé en ce que les moyens de positionnement forment un embout tubulaire (72, 73) apte à venir s'encastrer par translation sur une saillie de boîtier pour immobiliser précisément l'outil par rapport à l'orifice d'introduction que comporte ladite saillie.

6. Outil de connexion selon la revendication 3, caractérisé en ce que la lame d'insertion (60) est une lame plane dotée de rainures (63) symétriques réduisant son épaisseur à une valeur inférieure à la distance entre bords (31) de fente (30) de dénudage et de maintien d'une pièce de connexion (3) pour pouvoir coulisser entre lesdits bords en appuyant de part et d'autre de la fente sur un fil (2) à connecter.

## Claims

1. A connection arrangement having a slot for electrical wires (2), in particular for use in an electrical junction block, wherein at least one conducting connection part (3) is secured in an insulating housing (5) provided with at least one opening extending in front of a slot (30) for stripping and retaining the core of the wire which slot ensures the electrical connection and which is implemented along a wall of the connecting part, said opening allowing for the insertion of a wire to be connected transversely above an insulation-stripping mouth (34) of the slot and also for the subsequent immobilization of the wire by means of its insulation sheath (21), the housing being provided with at least one insertion orifice (51) for an insertion blade (60) of an external tool (6), which is rigid, movable and intended to slide along the slot while a wire is being inserted, and also being provided with a device for positioning the tool at each insertion orifice, this device being constituted by a projection (52) in the center of which is realized the respective insertion orifice (51), and to which an end of the tool comprising said insertion blade (60) is coupled, characterized in that the insertion orifice is provided inside with latching rims (53) for movable fixing elements (61, 62) carried by the end of the tool and suitable for penetrating into the insertion orifice prior to the insertion blade in order to latch onto the rims and thereby immobilize the tool relative to the insulating housing when the insertion blade is being actuated.

2. A connection arrangement having a slot according to claim 1, characterized in that the projection (52) centered around an insertion orifice (51) has a rectangular shape like the orifice which is laterally surrounded along two of its parallel sides by symmetrical latching rims (53).

3. A connection tool for connecting at least one electrical wire to a connection arrangement according to at least one of the preceding claims, fitted with a rigid wire-insertion blade (60), which is movable in a guide duct (64) between a position in which said blade is retracted inside the duct in the tool (6), and a position in which it projects by one of its end out of the tool, as well as means for placing the tool on an insulating housing (5) of a connection arrangement in an operating position above a blade (60) inlet orifice (51) of said housing, with the tool (6) comprising to this effect an exit end (72, 73) for the insertion blade, which is arranged to become engaged to a projection (52) of the housing having a blade insertion orifice (51) located in the middle of the projection, characterized in that said exit end is fitted centrally with two flexible blades (62) which are fixed inside the duct (64) on either side of the insertion blade (60) which slides therebetween, said two flexible blades projecting identically from the tool outside the duct, with each of them representing an end in the form of a thickening (61), in such a manner that said thickenings, while being resiliently pushed towards each other by the resilient blades (62), of which they form part, to assume a position, which allows their introduction into an orificce, are spaced apart from each other by the projection of the insertion blade (60) and are therefore able to engage beneath the latching rims (53) which are implemented internally in the respective insertion orifice (51), thereby immobilizing the tool in its operating position on the housing (5) as long as the insertion blade is not retracted.

4. A connection tool according to claim 3, characterized in that the exit end of the insertion blade (60) of the tool is fitted with positioning means in the form of a plane bearing zone (72) for the tool at the end of the positioning projection of said tool, as well as with fixed lateral centering elements (73) which ensure the precise lateral positioning of the tool on the projection and relative to the insertion orifice (51), in order to enable accurate penetration of the insertion blade into said orifice during the connection operation.

5. A connection tool according to claim 4, characterized in that the positioning means form a tubular end piece (72, 73) suited to become coupled by translation to a projection of the housing in order to accurately fix the tool relative to the insertion orifice surrounded by said projection.

6. A connection tool according to claim 3, characterized in that the insertion blade (60) is a plane blade fitted with symmetrical grooves (63) which reduce its thickness to a value smaller than the distance between the lips (71) of the wire stripping and holding slot (30) of a connection part (3), in order to slide between said lips while pressing on either side of the slot against a wire (2) to be connected.

## Patentansprüche

1. Anschlußvorrichtung mit Schlitz für elektrische Drähte (2), insbesondere für einen elektrischen Verbindungsblock, bei dem mindestens ein leitendes Anschlußstück (3) in einem Isoliergehäuse (5) befestigt ist, das mit mindestens einer Öffnung versehen ist, die sich gegenüber einem Drahtabisolier- und Rückhalteschlitz (30) für die Seele erstreckt, der den elektrischen Anschluß bewirkt sowie sich entlang einer Wand des Anschlußstücks erstreckt, wobei die Öffnung das Einstecken eines anzuschließenden Drahtes quer oberhalb einer Abisoliermündung (34) des Schlitzes sowie das spätere Fixieren des Drahtes durch seine Isolierhülle (21) ermöglicht, wobei das Gehäuse, versehen mit mindestens einer Einführungsöffnung (51) für eine Einschubklinge (60), die zu einem äußeren Werkzeug (6) gehört und die starr und beweglich ist und beim Einschieben eines Drahts entlang des Schlitzes gleiten soll, je Einführungsöffnung mit einer Anordnung zum Positionieren des Werkzeugs ausgestattet ist, wobei diese Anordnung aus einem Vorsprung (52) besteht, in dessen Mitte die betreffende Einführungsöffnung (51) eingearbeitet ist und an dem ein Ende des Werkzeugs einrastet, das die Einschubklinge (60) aufweist, dadurch gekennzeichnet, daß die Einführungsöffnung im Inneren mit Einrastschultern (53) für vom Werkzeugende getragene bewegliche Befestigungselemente (61, 62) versehen ist, die vor der Einschubklinge in die Einführungsöffnung eindringen können und an den Schultern einrasten, wodurch das Werkzeug bei der Betätigung der Einschubklinge relativ zum Isoliergehäuse festgelegt wird.

2. Anschlußvorrichtung mit Schlitz nach Anspruch 1, dadurch gekennzeichnet, daß der um eine Einführungsöffnung (51) zentrierte Vorsprung (52) Rechteckform genau wie die Öffnung besitzt, die seitlich entlang zweier ihrer parallelen Ränder mit symmetrischen Einraststegen gesäumt sind.

3. Werkzeug zum Anschließen mindestens eines elektrischen Drahts an eine Anschlußvorrichtung nach mindestens einem der vorhergehenden Ansprüche, wobei das Werkzeug mit einer starren Drahteinschubklinge (60) versehen ist, die in einem Führungskanal (64) zwischen einer Stellung, bei der die Klinge in das Innere des Kanals im Werkzeug (6) eingezogen ist, und einer Stellung, in der es außerhalb des Werkzeugs mit einem seiner Enden in die Einschubstellung vorspringt, beweglich ist und wobei das Werkzeug mit Mitteln zum Anlegen des Werkzeugs in Arbeitsstellung auf einem Isoliergehäuse (5) der Anschlußanordnung über einer Einführungsöffnung (51) im Gehäuse für die Einschubklinge (60) versehen ist, wobei das Werkzeug (6) zu diesem Zweck ein Austrittsende (72, 73) für die Einschubklinge aufweist, das so ausgebildet ist, daß es sich über einen Gehäusevorsprung (52) setzt, in dessen Mitte sich eine Klingeneinschuböffnung (51) befindet, dadurch gekennzeichnet, daß das Klingenaustrittsende mittig mit zwei nachgiebigen Lamellen (62) versehen ist, die zu beiden Seiten der zwischen ihnen gleitenden Einschubklinge (60) im Führungskanal (64) befestigt sind, wobei die beiden nachgiebigen Lamellen in gleicher Weise aus dem Kanal nach außerhalb des Werkzeugs jeweils mit einem wulstförmigen Ende (61) hervorstehen, derart, daß die Wülste, welche durch die nachgiebigen Lamellen (62), an denen sie sich befinden, elastisch gegeneinander in einer Stellung gehalten werden, die ihre Einführung in eine Öffnung ermöglicht, durch das Vordringen der Einschubklinge (60) aus dem Werkzeug in Abstand gebracht werden und dementsprechend in der Lage sind, sich unter den Einrastschultern (53) zu verklemmen, die im Inneren der betreffenden Einführungsöffnung (51) angebracht sind, so daß das Werkzeug in Arbeitsstellung auf dem Gehäuse (5) fixiert ist, solange die Einschubklinge nicht zurückgezogen ist.

4. Anschlußwerkzeug nach Anspruch 3, dadurch gekennzeichnet, daß das Austrittsende der Einschubklinge (60) des Werkzeugs mit Positionierungsmitteln versehen sind, die aus einer ebenen Abstützzone (72) des Werkzeugs am Ende des Positionierungsvorsprungs des Werkzeugs und aus seitlichen, festen Zentrierelementen (73) gebildet sind, welche die genaue seitliche Positionierung des Werkzeugs auf dem Vorsprung und relativ zur Einführungsöffnung (51) bewirken, um während der Anschlußoperation ein genaues Eindringen der Einschubklinge in die Öffnung zu ermöglichen.

5. Anschlußwerkzeug nach Anspruch 4, dadurch gekennzeichnet, daß die Positionierungsmittel einen rohrförmigen Ansatz (72, 73) bilden, der sich durch Längsbewegung über einen Gehäusevorsprung stülpen kann, um das Werkzeug relativ zur Einführungsöffnung präzise zu blockieren, zu der der Vorsprung gehört.

6. Anschlußwerkzeug nach Anspruch 3, dadurch gekennzeichnet, daß die Einschubklinge (60) eine flache Klinge ist, die mit symmetrischen Rillen (63) versehen ist, welche ihre Dicke auf einen Wert reduziert, der kleiner als der Abstand zwischen den Rändern (31) des Schlitzes (30) ist, der das Abisolieren und Halten eines Anschlußstücks (3) bewirkt, damit die Klinge zwischen den Rändern gleiten kann, wobei sie sich zu beiden Seiten des Schlitzes auf einem anzuschließenden Draht (2) abstützt.
